# EUROPÄISCHE PATENTSCHRIFT

(11) **EP 2 206 412 B1**
(45) Veröffentlichungstag und Bekanntmachung des Hinweises auf die Patenterteilung: **15.05.2013**
(21) Anmeldenummer: 08801869.2
(22) Anmeldetag: 05.09.2008
(51) Int. Cl.: H05B 37/02

(54) **VERFAHREN UND SYSTEM ZUR ANSTEUERUNG UND ENERGIEVERSORGUNG VON MINDESTENS EINEM ELEKTRISCHEN VERBRAUCHER**
METHOD AND SYSTEM FOR CONTROL AND POWER SUPPLY OF AT LEAST ONE ELECTRICAL CONSUMER
PROCÉDÉ ET SYSTÈME DE COMMANDE ET D'ALIMENTATION EN ÉNERGIE D'AU MOINS UN CONSOMMATEUR ÉLECTRIQUE

(30) Priorität: 07.09.2007 DE 102007042508
(43) Veröffentlichungstag der Anmeldung: 14.07.2010
(73) Patentinhaber: Zender, Arnold, 64367 Mühltal (DE)
(72) Erfinder: Zender, Arnold, 64367 Mühltal (DE)
(74) Vertreter: Katscher Habermann Patentanwälte
(86) Internationale Anmeldenummer: PCT/EP2008/007275
(87) Internationale Veröffentlichungsnummer: WO 2009/033610

(56) Entgegenhaltungen:
- WO-A-03/065201
- DE-C1- 10 162 941
- DE-U1- 9 116 534
- US-A- 5 471 119

## Beschreibung

Die Erfindung betrifft ein Verfahren zur Ansteuerung und Energieversorgung von mindestens einem elektrischen Verbraucher, wobei der mindestens eine elektrische Verbraucher drahtgebunden elektrische leitend mit einer Energiequelle verbindbar ist, wobei die elektrische Energie mittels einer Wechselspannung und Steuerinformationen zur Ansteuerung des mindestens einen elektrischen Verbrauchers mittels einer Frequenzmodulation der für die Energieversorgung verwendeten Wechselspannung an den elektrischen Verbraucher übertragen werden, wobei die elektrische Energie und die Steuerinformationen auf denselben Leitungen übertragen werden, wobei die Steuerinformationen in binärer Form übermittelt werden, und wobei einzelne binäre Werte durch eine jeweils zugeordnete, vorgegebene Frequenz der für die Energieversorgung verwendeten Wechselspannung dargestellt und übermittelt werden.

In modernen Wohn-, Arbeits- und Freizeitbereichen wird eine ständig steigende Anzahl von elektrischen Verbrauchern eingesetzt, um einem Benutzer eine Vielzahl neuer Möglichkeiten und Erleichterungen zu bieten. Gleichzeitig soll der Komfort bei einer Inbetriebnahme und insbesondere bei einer Bedienung der einzelnen elektrischen Verbraucher zunehmend verbessert werden.

Als Beispiel für die zunehmenden Anforderungen an die Ansteuerung und Energieversorgung von elektrischen Verbrauchern kann die Beleuchtungstechnik herangezogen werden. Die Benutzer wünschen sich mehrfarbige steuerbare Beleuchtungssysteme, die selektiv aktiviert werden können. Gleichzeitig sollen derartige Beleuchtungssysteme möglichst effizient, bzw. energiesparend ausgelegt sein und eine kostengünstige Realisierung sowie eine einfache Installation ermöglichen. Andere sehr ähnliche Beispiele betreffen verschiedene Bereiche der Haustechnik wie beispielsweise die Bereiche Heizungs-, Klima-, Komfort- und Wellnesagerätesteuerung. Es sind aber auch industrielle Anwendungen denkbar, so zum Beispiel der Einsatz in Schiffen, Yachten oder in Flugzeugen.

Es sind Beleuchtungssysteme aus der Praxis bekannt, welche für die Ansteuerung und für die Energieversorgung separate Leitungen oder sogar getrennte Kabel verwenden. In DE 10 2007 010 998 A1 wird ein Verfahren und eine Vorrichtung beschrieben, bei der ein Verbraucher, nämlich ein elektrischer Antrieb, über drei getrennte Leitungen sowohl mit Energie als auch mit Steuersignalen versorgt wird, wobei die Energie über zwei Leitungen und die Steuersignale bei Verwendung eines handelsüblichen Drehstromkabels über eine dritte, gesonderte Leitung übertragen werden. Bei anderen bekannten Systemen ist es zusätzlich erforderlich, dass die Steuerungseinrichtung gesondert mit Energie versorgt wird, und damit eine von den elektrischen Verbrauchern getrennte Energieversorgung aufweist.

Aus US 5,471,119 A ist es bekannt, durch eine Aufmodulation eines Steuersignals auf die Versorgungsspannung durch die übliche Netzversorgung Steuersignale zu übertragen. Die Steuerinformationen müssen vor deren Auswertung von der Versorgungsspannung isoliert und demoduliert werden.

In der Veröffentlichung WO 2003/065201 A1 wird ein Verfahren beschrieben, bei dem Steuerungsinformationen zur Steuerung von Anzeigeelementen durch eine Frequenzmodulation der zur Energieversorgung verwendeten Wechselspannung übertragen werden. Zur Auswertung der Steuerungsinformationen, die nicht näher beschrieben ist, werden gesonderte Auswerteeinheiten verwendet.

Aus der DE 101 62 941 C1 ist es bekannt Halogenbeleuchtungssysteme über zwei Leitungen durch eine rechteckförmige Wechselspannung mit Energie zu versorgen, wobei Steuersignale zum Dimmen der Leuchtstärke der Halogenlampen durch eine Frequenzmodulation der rechteckförmigen Wechselspannung über die zwei Leitungen übertragen werden. Dabei wird als Steuersignal ein digitales Signal eingesetzt. Um die Steuersignale auswerten zu können, sind gesonderte Auswerteeinheiten erforderlich.

Aus der Praxis sind auch Beleuchtungssysteme bekannt, bei welchen die Energieversorgung drahtgebunden und die Ansteuerung drahtlos beispielsweise durch Funkübermittlung, Infrarot- oder Ultraschallübermittlung erfolgt.

Die bekannten Verfahren zur Ansteuerung und Energieversorgung von elektrischen Verbrauchern sind konstruktiv aufwändig und oftmals störungsempfindlich. Eine gesonderte Ansteuerung der elektrischen Verbraucher erfordert einen verhältnismäßig hohen Aufwand bei der Installation und Inbetriebnahme der elektrischen Verbraucher. Zur Verarbeitung frequenzmodulierter Signale in einem Signalempfänger werden konstruktiv verhältnismäßig aufwendige Signalempfänger benötigt.

Aufgabe der vorliegenden Erfindung ist es demzufolge, ein Verfahren zur Ansteuerung und Energieversorgung von mindestens einem elektrischen Verbraucher so auszugestalten, dass die Ansteuerung der elektrischen Verbraucher möglichst kostengünstig und störungsunempfindlich verwirklicht werden kann. Sowohl die Installation als auch die Inbetriebnahme und Ansteuerung einzelner elektrischer Verbraucher sollte möglichst einfach sein.

Diese Aufgabe wird erfindungsgemäß dadurch gelöst, dass jeder binäre Wert durch mehrere Schwingungen der Wechselspannung übertragen wird, wobei die Anzahl der für einen binären Wert übertragenen Schwingungen proportional zu der jeweils zugeordneten Frequenz der Wechselspannung ist und wobei jeder binäre Wert eine identische zeitliche Länge aufweist.

Ein wesentlicher Vorteil bei der Übertragung von Steuerinformationen durch eine Frequenzmodulation der für die Energieversorgung verwendeten Wechselspannung besteht darin, dass dieselben Leitungen genutzt werden können, um den elektrischen Verbraucher sowohl mit Energie als auch mit Steuerinformationen zu versorgen. Getrennte Steuerleitungen oder aufwändige Bus-Systeme sind nicht erforderlich.

Da die elektrische Energie und die Steuerinformationen auf denselben Leitungen übertragen werden, ist im einfachen

Fall lediglich eine zwei-adrige ungepolte Verbindungsleitung erforderlich. Die Installation mehrerer, miteinander verbundener elektrischer Verbraucher ist sehr einfach, da weder eine gesonderte Energie- und Steuerinformationsversorgung erforderlich ist noch auf eine besondere Polung oder Anschlusstechnik der ungepolten, zwei-adrigen Verbindungsleitung geachtet werden muss. Die Verbindungsleitung kann natürlich auch für eine gepolte Verwendung vorgesehen und entsprechend angeschlossen sein.

Sofern es im Einzelfall zweckmäßig oder vorteilhaft sein sollte kann auch vorgesehen sein, insbesondere bei großen zu übertragenden Leistungen eine dreiadrige, bzw. dreipolige Verbindungsleitung zu verwenden. Es können auch mehrere Verbindungsleitungen verwendet werden.

Es hat sich als besonders zweckmäßig erwiesen, dass die Steuerinformationen in binärer Form übermittelt werden, wobei einzelne binäre Werte durch eine jeweils zugeordnete, vorgegebene Frequenz der für die Energieversorgung verwendeten Wechselspannung dargestellt und übermittelt werden. Eine unmittelbare Umschaltung der Frequenz der für die Energieversorgung verwendeten Wechselspannung zwischen zwei Frequenzen im Verhältnis 10:11 hat sich bei ersten Versuchen als besonders vorteilhaft herausgestellt. Eine binäre 1 kann beispielsweise durch eine höhere Frequenz und eine binäre 0 durch eine niedrigere Frequenz der für die Energieversorgung verwendeten Wechselspannung dargestellt und übermittelt werden.

Auf der Seite des elektrischen Verbrauchers muss lediglich die Frequenz der für die Energieversorgung verwendeten Wechselspannung ermittelt, bzw. zwischen den zwei vorgegebenen Frequenzen unterschieden werden, um in Abhängigkeit von der festgestellten Frequenz auf eine binäre Steuerinformation schließen zu können. Komplexe Ansteuerungen können dann durch ein sukzessives Ermitteln aufeinander folgende binärer Steuerinformationen und deren Auswertung an einem elektrischen Verbraucher übertragen und zu dessen Ansteuerung verwendet werden.

Es ist ebenfalls denkbar, dass jedes Bit nicht nur einer, sondern mehreren verschiedenen Frequenzen der Wechselspannung zugeordnet werden kann.

Da jeder binäre Wert durch mehrere Schwingungen der Wechselspannung übertragen wird, wird die Zuverlässigkeit und Entstörungssicherheit bei der Übertragung von Steuerinformationen erhöht. Eine einzelne binäre Steuerinformation, also ein einzelnes Bit, entspricht demzufolge jeweils mehreren aufeinander folgenden Pulsen der Wechselspannung.

Dabei hat sich als besonders vorteilhaft erwiesen, dass die Anzahl der für einen binären Wert übertragenen Schwingungen proportional zu der jeweils zugeordneten Frequenz der Wechselspannung ist. Auf diese Weise kann eine konstante Länge jeder Informationseinheit, bzw. eines jeden binären Wertes für die Steuerinformationen gewährleistet werden. Die kleinste Einheit einer Steuerinformation, eine Bitzelle, weist demzufolge immer dieselbe zeitliche Länge auf. Auf diese Weise kann eine bei dem elektrischen Verbraucher vorgenommene Auswertung der Steuerinformation mit handelsüblichen taktgesteuerten Komponenten erfolgen. Um die Übertragung komplexer Steuerinformationen zu erleichtern und auch mehrere verschiedene oder gleichartige elektrische Verbraucher in einfacher Weise schnell und zuverlässig ansteuern zu können ist vorgesehen, dass zur Übermittlung der Steuerinformationen strukturierte Datenformate und/oder ein vorgebbares Übertragungsprotokoll verwendet wird.

Gemäß einer Ausgestaltung des Erfindungsgedankens ist vorgesehen, dass den elektrischen Verbrauchern eine eindeutige Adresse zugeordnet werden und die Steuerinformationen jeweils eine den angesteuerten elektrischen Verbraucher identifizierenden Adressinformation enthalten. Um eine gleichzeitige Ansteuerung mehrerer elektrischer Verbraucher zu erleichtern ist vorgesehen, dass mehrere elektrische Verbraucher zu einer Gruppe mit einer gemeinsamen Gruppenadresse zusammenfassbar sind und die Steuerinformationen eine die Gruppe identifizierende Gruppenadresseninformation enthalten können. Diese Gruppenadresseninformation kann anstelle oder zusätzlich zu der Adressinformation eines einzelnen elektrischen Verbrauchers vorgesehen sein und mit den Steuerinformationen übermittelt werden. Natürlich kann vorgesehen sein, dass jeder Verbraucher auch mehreren Gruppen angehören könnte.

In vorteilhafter Weise ist vorgesehen, dass die Frequenz der für die Energieversorgung verwendeten Wechselspannung mindestens fünf kHz, vorzugsweise mindestens zehn kHz und besonders vorzugsweise mehr als 20 kHz beträgt. Insbesondere bei einer Verwendung einer Wechselspannung mit einer Frequenz von mehr als 20 kHz ist ausgeschlossen, dass eine Beeinträchtigung der Umgebung durch frequenzabhängige Geräusche oder dergleichen erfolgt. Die Verwendung einer Wechselspannung mit einer Frequenz oberhalb der Hörgrenze hat darüber hinaus weitere Vorteile wie beispielsweise die Möglichkeit einer Verwendung kostengünstiger handelsüblicher Bauteile. Es ist jedoch auch denkbar, dass die verwendete Wechselspannung lediglich mehrere hundert Hertz oder etwa ein bis fünf kHz beträgt, sofern die jeweiligen Anwendungen dies erfordern, bzw. zulassen.

Ausgehend von einer Grundfrequenz von 8 MHz können durch geeignete Frequenzteilung (Faktoren 240 und 264) in einfacher und kostengünstiger Weise die für eine Übertragung der Energie und der Steuerinformationen geeigneten Frequenzen von 30,3 kHz und 33,3 kHz erzeugt werden. Bei Verwendung geeigneter Kabel mit geringen Verlusten können beispielsweise auch Frequenzen von 60,6 kHz und 66,6 kHz mit dem Verhältnis132 zu 120 sowie 121,2 kHz zu 133,3 kHz mit dem Verhältnis von 66 zu 60 verwendet werden.

Eine denkbare Variante könnte auch eine bitweise Veränderung der Frequenz (Frequenzbreiten-Modulation) darstellen mit dem Vorteil einer deutlich höheren übertragbaren Datenrate.

Um eine Abschirmung der für die Übertragung der Wechselspannung verwendeten Kabel zu erleichtern und eine Wechselwirkung mit anderen elektronischen Komponenten zu reduzieren, kann die Flankensteilheit der für die Energieversorgung verwendeten Wechselspannung gegenüber einem kostengünstigen Rechteck-Signal reduziert werden. Dabei kommt es insbesondere darauf an, ungradzahlige Oberwellen der für die Wechselspannung maßgeblichen Frequenzen zu vermeiden oder zu unterdrücken, um die Störungssicherheit zu erhöhen und Übertragungsverluste zu reduzieren.

Besonders vorteilhafte Ergebnisse werden erzielt, wenn die für die Energieversorgung verwendete Wechselspannung eine geringe Flankensteilheit aufweist. Mit einem sinusförmigen Spannungsverlauf können störende hochfrequente Oberwellen nahezu vollständig vermieden werden, jedoch lässt sich ein in dieser Hinsicht sehr vorteilhafter sinusförmiger Spannungsverlauf oftmals nicht kostengünstig erzeugen.

Um im Falle einer ausschließlichen Übertragung von Energie ohne zusätzliche Steuerinformationen die Energieübertragung und Energieversorgung zu erleichtern, bzw. zu verbessern ist vorgesehen, dass ohne Übertragung von Steuerinformationen eine möglichst hohe Frequenz für die für die Energieversorgung verwendete Wechselspannung verwendet wird.

Da einige elektronische Bauteile im Ruhezustand vorteilhaft mit einem binären Eingangswert gespeist werden ist vorgesehen, dass ein binärer Wert von "1" mit einer möglichst hohen Frequenz übertragen wird. In dem zeitlich ganz überwiegenden Fall einer reinen Energieübertragung ohne zusätzliche Steuerinformationen bei höheren Frequenzen, die dem binären Wert "1" zugeordnet sind, können dann die betreffenden elektronischen Bauteile ohne größeren Aufwand bei den elektrischen Verbrauchern verschaltet werden.

Zur Versorgung der elektrischen Verbraucher mit Energie und Steuerungsinformationen kann beispielsweise ein System zur Ansteuerung und Energieversorgung von mindestens einem elektrischen Verbraucher mit mindestens einem elektrischen Verbraucher, der mittels eines Kabels elektrisch leitend mit einer Energiequelle verbindbar ist vorgesehen sein. Zur Erzeugung der frequenzmodulierten Wechselspannung kann das System zum Beispiel eine zwischen der Energiequelle und dem mindestens einem elektrischen Verbraucher angeordnete geeignete Einrichtung zur Erzeugung einer Wechselspannung angeordnet sein, die eine Einrichtung zur Frequenzmodulation der Wechselspannung aufweist. Der elektrische Verbraucher kann beispielsweise einen Dekoder aufweisen, der die Frequenzmodulation der Wechselspannung erfassen und in ein Steuersignal zur Ansteuerung des elektrischen Verbrauchers umsetzen kann.

Ein geeigneter Dekoder kann in den meisten Fällen kostengünstig aus handelsüblichen elektronischen und elektrischen Bauteilen zusammengesetzt werden. Denkbar wären beispielsweise ein günstiger Mikroprozessor mit oder ohne zusätzliche handelsübliche Komponenten oder aber ein individuell entwickelter und programmierter Mikroprozessor.

Der Dekoder kann auch einen universellen asynchronen Empfänger und Sender (UART) aufweisen. Ein geeigneter UART kann beispielsweise als Bestandteil eines handelsüblichen Mikrokontrollers, bzw. Mikroprozessors oder softwaremäßig kostengünstig emuliert werden. Eine zuverlässige Decodierung der Steuersignale ist auf diese Weise einfach und kostengünstig möglich. Ein gleichbleibender Takt zur Übermittlung der Steuersignale oder eine gleichbleibende Länge der übermittelten Steuersignale ist bei Verwendung eines UARTs nicht erforderlich. Bei einer bitweisen Datenübertragung kann für jede Übertragung ein Takt aus den übertragenen Daten ermittelt werden. Indem die Frequenz oder Phase der für die Energieversorgung verwendeten Wechselspannung als Träger der Steuerinformationen verwendet wird, ist die Störempfindlichkeit bei der Übertragung der Steuerinformationen sehr gering.

Um die Störsicherheit zusätzlich zu erhöhen und unerwünschte Übertragungsverluste zu reduzieren kann die Einrichtung zur Erzeugung einer Wechselspannung zum Beispiel einen Oberwellenfilter aufweisen. Durch die Verwendung eines geeigneten Oberwellenfilters können insbesondere störende Oberwellen vor einer Übertragung herausgefiltert werden, die bei der Verwendung von kostengünstigen Rechteck-Signalen für die Erzeugung der Wechselspannung auftreten und nicht vollständig unterdrückt werden können.

Sofern erforderlich kann vorgesehen sein, dass das Kabel zwischen der Einrichtung zur Erzeugung einer Wechselspannung und dem elektrischen Verbraucher eine Abschirmung aufweist.

Das System kann zum Beispiel auch mindestens ein Versorgungsmodul umfassen, mittels dessen elektrische Verbraucher mit Energie und Steuerinformationen versorgbar sind. Die Verbraucher können mit dem oder den Versorgungsmodulen mittels zwei Leitungen oder Leitungsadern (einphasig) oder drei Leitungen (dreiphasig) verbunden sein. Gesonderte Steuerinformationsleitungen oder Leitungen für Steuerspannungen sind überflüssig.

Vorteilhaft ist, dass die Netzentstörung und ein Überspannungsschutz zentral im Versorgungsmodul vorgesehen, bzw. entsprechende Vorrichtungen dort angeordnet sein können. Die jeweiligen Verbraucher benötigen daher diese Vorrichtungen zur Netzentstörung nicht und sind somit kompakter, einfacher und kostengünstiger herzustellen. Eine gegebenenfalls erforderliche Energieversorgung der Steuereinrichtungen kann aus der Versorgungsspannung gewonnen werden.

Um die Sicherheit zu erhöhen kann die Leitung auf der Erzeuger und-/oder auf der Verbraucherseite über Transformatoren galvanisch getrennt werden. Insbesondere bei hohen Frequenzen sind handelsübliche Transformatoren klein und kostengünstig erhältlich.

Um bestehende Verkabelungsstrukturen nutzen zu können ist eine Erweiterung des Systems mit Adaptereinrichtungen möglich, die vorhandene Versorgungssysteme nutzbar und Ihre Steuerinformation aus dem System oder separat über drahtgebundene oder drahtlose Mittel zur Verfügung gestellt bekommen.

Das Versorgungsmodul kann weiterhin einen Gleichrichter und einen Glättungskondensator, insbesondere Zwischenkreiskondensator, zur Herstellung der unpolaren Spannung umfassen.

Die Spannungsversorgung der Versorgungsmodule kann eine Gleichspannung sein und einem bereits vorhandenen Spannungsnetz wie beispielsweise einem Bordnetz bei Fahrzeugen oder Schiffen entnommen werden.

Die Spannungsversorgung der Versorgungsmodule ist eine einphasige oder dreiphasige Wechselspannung.

Die Versorgungsmodule können eine Powerfactor Controleinrichtung ( PFC ) zur Unterdrückung von Netzstörungen und/oder eine Vorrichtung zur Stabilisierung der Zwischenkreisspannung beinhalten.

Die Versorgungsmodule können weiterhin eine Vorrichtung zur Steuerung und Regelung der Höhe der Ausgangsspannung beinhalten.

Die Versorgungsmodule können ebenfalls einen Transformator am Ausgang zu den Verbrauchern beinhalten, um die Netz- bzw. Zwischenkreisspannung beliebig an die Anforderungen des Systems anzupassen.

Die Versorgungsmodule können eine Endstufe, bestehend aus elektronischen Leistungshalbleiter-schaltern wie FET's oder IGBT's beinhalten. Die Endstufe kann ihrerseits einen Kondensator in Reihe mit dem Ausgangstransformator und/oder elektronische Leistungshalbleiter in Voll- oder Halbbrückenschaltung beinhalten.

Die Versorgungsmodule können an der Ausgangsseite zu den Verbrauchern eine Reihenschaltung aus einem Kondensator und einem Widerstand zur Unterdrückung von Überspannungsspitzen beinhalten.

Die Versorgungsmodule können eine Vorrichtung zur Messung der Temperatur des Modules und/oder der Endstufe beinhalten, um bei nicht zulässiger Erhöhung der Temperatur ein Abschalten der Endstufe oder ein Begrenzen der Leistung bewirken zu können.

Die Versorgungsmodule können eine Vorrichtung zum Messen und zum, gegebenenfalls in mehreren Stufen, Begrenzen des durch die Endstufe fließenden Stromes beinhalten.

Die Versorgungsmodule können ergänzend eine Vorrichtung zum schnellen Abschalten der Endstufe bei zu hohem Strom beinhalten.

Die Versorgungsmodule können eine Vorrichtung zum Ableiten der Verlustwärme aus der Endstufe und sonstigen Verlustbehafteten Bauteilen beinhalten.

Die Versorgungsmodule können eine Vorrichtung zum Begrenzen des maximalen Eingangsstromes beim Einschalten beinhalten.

Die Versorgungsmodule können zum Schutz gegen Netzüberspannungen und Transienten einen Netzfilter und/oder vergleichbare geeignete Vorrichtungen beinhalten.

Ein oder mehrere Versorgungsmodule können eine Schaltung zur elektrischen Versorgung der übergeordneten Busstruktur enthalten.

Die Versorgungsmodule können eine Schaltung zur galvanischen Trennung von der übergeordneten Busstruktur enthalten.

Die Versorgungsmodule können hinter der Endstufe eine oder mehrere Drosseln oder LC-Filter zur Begrenzung der Anstiegsgeschwindigkeit der Spannung beinhalten. Bei einem vorangehend beschriebenen System können das Versorgungsmodul und/oder ein Verbraucher zumindest eine Sende-und/oder eine Empfangsschaltung umfassen, die zur Datenübertragung auf der Versorgungsleitung vorgesehen sind.

Bei dem System können das eine Versorgungsmodul oder mehrere Versorgungsmodule und ein oder mehrere Verbraucher über ein Datenbussystem miteinander und/oder mit einer oder mehreren Steuereinrichtungen verbunden sein.

Das System kann beispielsweise zur Steuerung von Beleuchtungseinrichtungen oder zur Steuerung von Aktoren verwendet werden.

Es ist auch denkbar, dass mittels geeigneter Schnittstellen das System mit bereits vorhandenen Kommunikations- und Steuerungssystemen einschließlich Bussystemen und Busstrukturen wie beispielsweise Instabus (Europäischer Installationsbus EIB) kombiniert werden kann und dadurch eine Einbindung in komplexe und zumindest teilweise bereits vorhandene Systeme möglich wird.

Die Verkabelung zwischen Versorgungsmodul und elektrischen Verbrauchern kann gesonderte Verteilerkästen umfassen.

Eine Verkabelung zwischen Versorgungsmodulen und elektrischen Verbrauchern kann mittels spezieller Kabel mit niedriger Kapazität (insbesondere kleiner als 30pF / m) erfolgen.

Die Verkabelung kann geeignete Steckverbindereinrichtungen in Schneid- und/oder Klemmtechnik aufweisen.

Nachfolgend werden Ausführungsbeispiele für den Erfindungsgedanken näher erläutert, die in der Zeichnung dargestellt sind. Es zeigt:
Figur 1 eine schematische Darstellung der Übertragung von Steuerinformationen durch eine Frequenz- oder Phasenmodulation eine für die Energieversorgung verwendeten Wechselspannung, wobei die zeitliche Länge einer Informationseinheit konstant ist,
Figur 2 eine schematische Ansicht eines Systems zur Ansteuerung und Energieversorgung von mehreren elektrischen Verbrauchern und
Figur 3 ein vereinfachtes Schaltbild für ein System zur Ansteuerung und Energieversorgung von einem elektrischen Verbraucher.

In Figur 1 wird jeweils in der obersten Zeile eine Folge binärer Werte 1 dargestellt, die in ihrer Gesamtheit eine Steuerinformation zur Ansteuerung eines elektrischen Verbrauchers entspricht. In Figur 1 weist jeder binäre Wert 1 eine identische zeitliche Länge zugehöriger Bitzellen auf. Im Abstand unter den schematisch dargestellten binären Werten 1 gleicher zeitlicher Länge wird in der Figur 1 eine Abfolge frequenzmodulierter Schwingungen 2 einer für die Energieversorgung verwendeten Wechselspannung 3 dargestellt.

Um jeweils eine übereinstimmende Länge der Bitzellen der einzelnen binären Werte 1 zu erhalten, werden entweder eine Schwingung bei einer ersten, niedrigen Frequenz oder aber zwei Schwingungen bei einer doppelt so hohen Frequenz übertragen.

Zur Veranschaulichung ist in Figur 1 auch schematisch eine phasenmodulierte Abfolge einzelner Schwingungen 4 der Wechselspannung 3 dargestellt. Anhand der unterschiedlichen Phasen zu Beginn einer jeden Informationseinheit, bzw. Bitzelle kann auf den auf diese Weise übertragenen binären Wert 1 und damit bei mehreren binären Werten 1 auf eine gegebenenfalls komplexe Steuerinformation zurück geschlossen werden.

In Figur 2 ist schematisch ein System zur Ansteuerung und Energieversorgung von mehreren elektrischen Verbrauchern dargestellt. Jeder elektrische Verbraucher 5 kann beispielsweise aus einer Leuchtvorrichtung 6 oder einem beliebigen Aktor 7 bestehen. Geeignete Leuchtvorrichtungen 6 können aus einen oder mehreren Licht emittierenden Dioden (LED's) oder anderen Leuchtmitteln mit gegebenenfalls unterschiedlicher Farbe und Helligkeit bestehen. Aktoren 7 können beispielsweise Betätigungselemente für Jalousien, Rolladen oder Türöffner sein und aus verschiedenen Baugruppen und/oder Leiterplatten wie beispielsweise aus Motoren, Relais, Magneten oder Ventilen sowie anderen geeigneten Stellgliedern bestehen. Natürlich können Leuchtvorrichtungen 6 und Aktoren 7 auch eine funktionelle Einheit bilden und gemeinsam einen elektrischen Verbraucher 5 darstellen. Die Ausgestaltung und Verwendungsmöglichkeiten der elektrischen Verbraucher 5 können nahezu beliebig vielfältig sein und beispielsweise auch die Bereiche Dusch-, Wasch- und Badewannenarmaturen, Heizungs-, Klima- und Lüftungssteuerung sowie elektrisch betätigbare Sonnenblenden, Torantriebe und Sicherheitseinrichtungen umfassen.

Die elektrischen Verbraucher 5 sind über zweiadrige, ungepolte Verbindungsleitungen 8 elektrische leitend mit einer Vorrichtung zur Erzeugung einer Wechselspannung 9 verbunden. Diese Einrichtung zur Erzeugung einer Wechselspannung 9 weist ihrerseits eine Einrichtung zur Frequenzmodulation 10 der Wechselspannung auf.

Die Einrichtung zur Erzeugung einer Wechselspannung 9 kann entweder ihrerseits mit den üblichen Wechselspannungen von 50 oder 60 Herz bei 220 Volt oder 110 Volt versorgt werden, mit den in bestimmten Netzen bekannten Wechselspannungen von 16 Hz oder 400 Hz oder aber beispielsweise mit Gleichstromenergie versorgt werden. Die Arbeitsspannung des Systems zur Ansteuerung und Energieversorgung der elektrischen Verbraucher 5 liegt vorteilhafter Weise zwischen effektiv 40 und 120 Volt. Insbesondere sind beispielsweise 48V interessant, da hier noch keine großen Anforderungen and die Berührungssicherheit gestellt werden. Die Bedienung und Ansteuerung der Einrichtung zur Erzeugung einer Wechselspannung 9 bzw. der Einrichtung zur Frequenzmodulation 10 der Wechselspannung kann entweder direkt über USB, Internet, ip, W-Lan oder ähnliches angesteuert werden, oder aber eine eigenständige, nicht konforme Busstruktur wie beispielsweise eine auf RS485 basierende Busstruktur aufweisen..

Es wäre ebenfalls denkbar, mehrere Vorrichtungen zur Erzeugung der Wechselspannung 9 einschließlich geeigneter Bedienungselemente und/oder Kontrollelemente miteinander über eine bidirektionale Verbindungsleitung 8, über zwei oder mehrere bidirektionale Verbindungsleitungen 8 oder getrennte Sende- und Empfangsverbindungen zu verbinden. Eine Busstruktur kann von einer zentralen Steuereinheit oder von mehreren dezentralen Steuereinheiten gesteuert werden, Die einzelnen Verbindungsleitungen 8 können auch Glasfaser-Komponenten aufweisen.

Die einzelnen elektrischen Verbraucher 5 können hintereinander, parallel oder sternförmig angeordnet werden. Beliebige Mischstrukturen sind möglich. Insbesondere ist es auch ohne die Verwendung von Filtereinrichtungen oder Anpassglieder möglich, durch die Verwendung geeigneter Verbindungselemente lineare Strukturen aneinander gereihter elektrischer Verbraucher 5 zu erzeugen.

Die maximale Leistungsübertragung des gesamten Systems und damit die maximale Anzahl der elektrischen Verbraucher 5 ist lediglich durch den maximalen Querschnitt der verwendeten Verbindungsleitungen 8 sowie die zwingend notwendige elektrische Isolation der verwendeten Komponenten untereinander und gegenüber der Umgebung begrenzt.

Die Ansteuerung einzelner Funktionen der elektrischen Verbraucher 5 erfolgt über ein vorgebbares Protokoll mit einer eindeutigen Identifikation des angewählten elektrischen Verbrauchers 5 sowie anschließend übermittelten Daten, die wahlweise aus einem eindeutigen Synchroncode, einer Adressierung, einer Längenangabe, einem Befehlscode, einem Index, Prüfdaten und Nutzdaten (Payload) in beliebiger oder festgelegter Reihenfolge bestehen können.

Jedem elektrischen Verbraucher 5 kann eine eindeutige Identifikationsnummer zugeordnet werden. Diese Identifikationsnummer oder Adresse kann in einer begleitenden Produktbeschreibung oder aber direkt, bzw. mittels Aufkleber auf dem elektrischen Verbraucher 5 wiedergegeben sein, um diesen beispielsweise während der Installation zu identifizieren.

Diese Identifikation kann auch durch besondere Verfahren z.B. einem der Nutzfunktion aufmodulierten Code erfolgen.

Es ist denkbar, dass der elektrische Verbraucher 5 zusätzlich beispielsweise Statusinformationen drahtlos an eine zentrale Empfangseinheit übermittelt, welche die einzelnen Statusinformationen auswerten und anzeigen kann.

Es ist auch denkbar, das ein Rückkanal mit einer höheren Frequenz auf die Verbindungsleitung 8 übertragen wird.

In der Figur 3 sind eine Einrichtung zur Erzeugung einer Wechselspannung 9 sowie ein elektrischer Verbraucher 5 mit einer jeweiligen elektrischen Schaltung beispielhaft dargestellt. Die Einrichtung zur Erzeugung von Wechselspannung 9 wird über links dargestellte Versorgungsleitungen 11 mit elektrischer Energie versorgt. Nach dem Durchlaufen eines Filters 12 eines Gleichrichters 13 und eines Zwischenkreises 14 wird mittels eines Stellglieds 15 und eines Transformators 16 eine für die Energieversorgung der elektrischen Verbraucher 5 geeignete Wechselspannung erzeugt, die über einen weiteren Filter 12 in die zweiadrige verdrillte Verbindungsleitung 8 eingespeist wird. Durch das Stellglied 15 kann auch zwischen verschiedenen Frequenzen der Wechselspannung gewechselt werden, um frequenzmoduliert ein Steuersignal an den elektrischen Verbraucher 5 zu übertragen. Die Verwendung eines Filters 12 oder eines Gleichrichters 13 ist abhängig von der über die Versorgungsleitung 11 eingespeisten Energieform.

Die bei dem elektrischen Verbraucher 5 eingehende Wechselspannung wird über einen Filter 12 und einen Transformator 16 einem Decoder 17 zugeführt, der die Frequenzmodulation bzw. die vorgegebene Frequenz ermitteln und an eine Steuereinrichtung 18 zur Ansteuerung des elektrischen Verbrauchers 5 übertragen kann. Die Steuereinrichtung ist vorzugsweise ein geeignet konfigurierter und programmierter Mikroprozessor. Sofern gewünscht kann die eingehende Wechselspannung erneut durch einen Gleichrichter 13, einen Zwischenkreis 14 und ein Stellglied 15, bzw. einen Filter 12 in eine weitere Verbindungsleitung 8 zur Anbindung eines weiteren elektrischen Verbrauchers 5 eingespeist werden.

## Patentansprüche

1. Verfahren zur Ansteuerung und Energieversorgung von mindestens einem elektrischen Verbraucher (5), wobei der mindestens eine elektrische Verbraucher (5) drahtgebunden elektrische leitend mit einer Energiequelle verbindbar ist, wobei die elektrische Energie mittels einer Wechselspannung und Steuerinformationen zur Ansteuerung des mindestens einen elektrischen Verbrauchers (5) mittels einer Frequenzmodulation der für die Energieversorgung verwendeten Wechselspannung an den elektrischen Verbraucher (5) übertragen werden, wobei die elektrische Energie und die Steuerinformationen auf denselben Leitungen übertragen werden, wobei die Steuerinformationen in binärer Form übermittelt werden, und wobei einzelne binäre Werte (1) durch eine jeweils zugeordnete, vorgegebene Frequenz der für die Energieversorgung verwendeten Wechselspannung dargestellt und übermittelt werden, **dadurch gekennzeichnet, dass** jeder binäre Wert (1) durch mehrere Schwingungen der Wechselspannung übertragen wird, wobei die Anzahl der für einen binären Wert (1) übertragenen Schwingungen proportional zu der jeweils zugeordneten Frequenz der Wechselspannung ist und wobei jeder binäre Wert (1) eine identische zeitliche Länge aufweist.

2. Verfahren nach Anspruch 1, **dadurch gekennzeichnet, dass** zur Übermittlung der Steuerinformationen strukturierte Datenformate und/oder ein vorgebbares Übertragungsprotokoll verwendet werden.

3. Verfahren nach Anspruch 2, **dadurch gekennzeichnet, dass** den elektrischen Verbrauchern eine eindeutige Adresse zugeordnet wird und die Steuerinformationen jeweils eine den angesteuerten elektrischen Verbraucher identifizierenden Adressinformation enthalten.

4. Verfahren nach einem der Ansprüche 2 oder Anspruch 3, **dadurch gekennzeichnet, dass** mehrere elektrische Verbraucher zu einer Gruppe mit einer gemeinsamen Gruppenadresse zusammenfassbar sind und die Steuerinformationen eine die Gruppe identifizierende Gruppenadresseninformation enthalten können.

5. Verfahren nach einem der vorangehenden Ansprüche, **dadurch gekennzeichnet, dass** die Frequenz der für die Energieversorgung verwendeten Wechselspannung mindestens 5 kHz vorzugsweise mindestens 10 kHz und besonders vorzugsweise mehr als 20 kHz beträgt.

6. Verfahren nach einem der vorangehenden Ansprüche, **dadurch gekennzeichnet, dass** die für die Energieversorgung verwendete Wechselspannung eine geringe Flankensteilheit aufweist.

7. Verfahren nach einem der vorangehenden Ansprüche, **dadurch gekennzeichnet, dass** ein binärer Wert von "1" mit einer möglichst hohen Frequenz übertragen wird.

## Claims

1. Method for actuating and supplying power to at least one electrical load (5), wherein the at least one electrical load (5) can be electrically conductively connected by wire to an energy source, wherein the electric power is transferred by means of an AC voltage, and control information for actuating the at least one electrical load (5) is transferred by means of frequency modulation of the AC voltage used for supplying the power, to the electrical load (5), wherein the electric power and the control information are transferred on the same lines, wherein the control information is transmitted in binary form, and wherein individual binary values (1) are represented and transmitted by a respective associated, prescribed frequency of the AC voltage used for supplying the power, **characterized in that** each binary value (1) is transferred by a plurality of oscillations of the AC voltage, wherein the number of oscillations transferred from a binary value (1) is proportional to the respective associated frequency of the AC voltage and wherein each binary value (1) has an identical length in time.

2. Method according to Claim 1, **characterized in that** the control information is transmitted by using structured data formats and/or a prescribable transfer protocol.

3. Method according to Claim 2, **characterized in that** the electrical loads are allocated an explicit address, and the control information contains a respective piece of address information that identifies the actuated electrical load.

4. Method according to either of Claim 2 and Claim 3, **characterized in that** a plurality of electrical loads can be combined to form a group having a common group address, and the control information may contain a piece of group address information that identifies the group.

5. Method according to one of the preceding claims, **characterized in that** the frequency of the AC voltage used for supplying the power is at least 5 kHz, preferably at least 10 kHz and particularly preferably more than 20 kHz.

6. Method according to one of the preceding claims, **characterized in that** the AC voltage used for supplying the power has a low edge gradient.

7. Method according to one of the preceding claims, **characterized in that** a binary value of "1" is transferred at the highest possible frequency.

## Revendications

1. Procédé pour commander et alimenter en énergie au moins une charge électrique (5), dans lequel l'au moins une charge électrique (5) peut être connectée à une source d'énergie peut être connectée de manière électriquement conductrice par une liaison par fil, dans lequel l'énergie électrique est transmise à la charge électrique (5) au moyen d'une tension alternative et des informations de commande sont transmises pour commander l'au moins une charge électrique (5) au moyen d'une modulation de fréquence de la tension alternative utilisée pour l'alimentation en énergie, dans lequel l'énergie électrique et les informations de commande sont transmises sur les mêmes conducteurs, dans lequel les informations de commande sont transférées sous forme binaire et dans lequel des valeurs binaires individuelles (1) sont représentées et transférées par l'intermédiaire d'une fréquence prédéterminée respective associée de la tension alternative utilisée pour l'alimentation en énergie, **caractérisé en ce que** chaque valeur binaire (1) est transmise par l'intermédiaire de plusieurs oscillations de la tension alternative, dans lequel le nombre des oscillations transmises pour une valeur binaire (1) est proportionnel à la fréquence respective associée de la tension alternative et dans lequel chaque valeur binaire (1) présente une longueur temporelle identique.

2. Procédé selon la revendication 1, **caractérisé en ce que** pour transférer les informations de commande, on utilise des formats de données structurés et/ou un protocole de transmission pouvant être prédéterminé.

3. Procédé selon la revendication 2, **caractérisé en ce qu'**une adresse unique est associée aux charges électriques et **en ce que** les informations de commande contiennent respectivement une information d'adresse identifiant la charge électrique commandée.

4. Procédé selon l'une des revendications 2 ou 3, **caractérisé en ce qu'**une pluralité de charges électriques peuvent être rassemblées en un groupe ayant une adresse de groupe commune et **en ce que** les informations de commande peuvent contenir une information d'adresse de groupe identifiant le groupe.

5. Procédé selon l'une quelconque des revendications précédentes, **caractérisé en ce que** la fréquence de la tension alternative utilisée pour l'alimentation en énergie est d'au moins 5 kHz et de préférence, d'au moins 10 kHz et de façon particulièrement préférée, de plus de 20 kHz.

6. Procédé selon l'une quelconque des revendications précédentes, **caractérisé en ce que** la tension alternative utilisée pour l'alimentation en énergie présente une faible pente des fronts.

7. Procédé selon l'une quelconque des revendications précédentes, **caractérisé en ce qu'**une valeur binaire de "1" est transmise à une fréquence la plus élevée possible.
